# DEMANDE DE BREVET EUROPEEN

(11) **EP 2 799 625 A1**
(43) Date de publication de la demande: **05.11.2014**
(21) Numéro de dépôt: 14156437.7
(22) Date de dépôt: 24.02.2014
(51) Int. Cl.: E02D 29/02

(54) **Structure de gabion**

(30) Priorité: 29.04.2013 FR 1353928
(71) Demandeur: Dalaison, Denis, 69440 Chaussan (FR)
(72) Inventeur: Dalaison, Denis, 69440 Chaussan (FR)
(74) Mandataire: Jeannet, Olivier

(57) **Abrégé**

Cette structure de gabion (1), comprend un casier rigide (2) à parois ajourées, notamment en treillis de fils métalliques.

Selon l'invention, elle comprend également une série de réceptacles (3) aptes à être placés côte-à-côte dans le casier (2), de façon ajustée, c'est-à-dire avec des parois latérales ou des portions de paroi latérales de ces réceptacles (3) qui sont placées les unes contre les autres, et d'autres parois latérales ou portions de paroi latérales de ces réceptacles (3) qui sont placées contre les parois correspondantes du casier (2) ; les réceptacles (3) sont en un treillis de fils métalliques à mailles faisant au plus 20 x 20 mm, notamment 20 x 10 mm ou 10 x 10 mm ; ils sont ouverts à une extrémité placée sur le côté supérieur du casier (2) et sont destinés à recevoir du gravier à l'intérieur d'eux.

## Description

La présente invention concerne une structure de gabion.

Comme on le sait, le terme "gabion" désigne un casier en treillis de fils métalliques rempli de pierres, qui est utilisé, avec d'autres gabions, pour stabiliser un remblai ou habiller un front de talus. Pour l'obtention d'un aspect visuel favorable, les pierres placées près des faces visibles du casier sont rangées de manière à ce que des faces plus ou moins planes qu'elles comprennent soient tournées vers l'extérieur de ce casier.

Un casier classique, le plus vendu, à une largeur de l'ordre de 0,5 m à 1 m et a une hauteur de l'ordre de 1 m.

Il existe aussi des gabions dits "de jardin", ayant une hauteur réduite, par exemple 0,5 m, destinés à être installés par des particuliers eux-mêmes.

Un casier de gabion classique existant, d'une hauteur de 1 m, a pour inconvénient d'être difficile à remplir étant donné qu'il est difficile, depuis son ouverture supérieure, d'atteindre les 0,20 m inférieurs du casier afin d'y ranger les pierres. Les pierres destinées à être placées au fond du casier sont donc introduites en vrac dans ce casier puis rangées depuis l'extérieur du casier, au travers des mailles du treillis, lesquelles font classiquement 75 x 75 mm ou 100 x 100 mm. Il se conçoit aisément que ce travail est lent, difficile et fastidieux.

De plus, pour pouvoir être remplis aussi aisément que possible, les casiers restent ouverts à leurs extrémités supérieures ; une fois remplis, ils doivent être refermés dans les règles de l'art par un professionnel, qui est la plupart du temps le vendeur de ces casiers. Cette opération induit une intervention, et donc un coût supplémentaire qui est un obstacle notable à la commercialisation de "gabions de jardin".

En outre, un gabion existant a pour inconvénient d'avoir un aspect visuel guère évolutif et guère adaptable aux désidératas d'un client.

La publication de demande de brevet N° WO 2012/107745 décrit une structure de gabion comprenant une plaque support rigide, des parois latérales et une paroi de façade qui forment une série de réceptacles côte-à-côte, ces réceptacles étant ouverts à une extrémité placée sur le côté supérieur de la structure.

Cette structure ne remédie pas aux inconvénients précités.

La présente invention vise à remédier à l'ensemble de ces inconvénients, sans que soient pour autant affectées les capacités du gabion à stabiliser un remblai ou à habiller un front de talus.

La structure de gabion concernée comprend, de manière connue en soi, un casier rigide à parois ajourées, notamment en treillis de fils métalliques.

Selon l'invention, la structure comprend également une série de réceptacles aptes à être placés côte-à-côte dans le casier, de façon ajustée, c'est-à-dire avec des parois latérales ou des portions de paroi latérales de ces réceptacles qui sont placées les unes contre les autres, et d'autres parois latérales ou portions de paroi latérales de ces réceptacles qui sont placées contre les parois correspondantes du casier ; les réceptacles sont en un treillis de fils métalliques à mailles faisant au plus 20 x 20 mm, notamment 20 x 10 mm ou 10 x 10 mm ; ils sont ouverts à une extrémité placée sur le côté supérieur du casier et sont destinés à recevoir du gravier à l'intérieur d'eux.

L'invention consiste ainsi à prévoir des réceptacles aptes à être placés côte-à-côte, de façon ajustée, dans un casier de gabion, et destinés à recevoir du gravier.

L'utilisation de gravier permet de s'affranchir du travail de rangement des pierres, ce gravier étant déposé en vrac dans les réceptacles. Le poids du gravier reste néanmoins suffisant pour conserver au gabion obtenu de bonnes capacités à stabiliser un remblai ou à habiller un front de talus.

Cette même utilisation de gravier permet également d'éliminer l'opération de fermeture ultérieure du casier, étant donné que le gravier peut être déposé dans les réceptacles au travers d'une paroi supérieure ajourée de fermeture du casier, notamment en treillis de fils métalliques, reliée au casier. Le casier peut donc être fermé définitivement au moment de la fabrication de la structure selon l'invention, par liaison définitive de cette paroi supérieure à ce casier.

Le casier est rigide et joue le rôle d'une armature de contention ; le placement ajusté des réceptacles dans ce casier permet, lors du remplissage de ces réceptacles, une contention des parois latérales des réceptacles nonobstant le poids du gravier, prévenant ainsi tout bombement de ces parois latérales.

En outre, les différents réceptacles d'un même casier peuvent être remplis de graviers de nature et/ou de couleurs différentes, permettant de constituer un gabion ayant un aspect visuel spécifique et adaptable aux désidératas d'un client.

Les réceptacles peuvent être parallélépipédiques, auquel cas, lorsque ces réceptacles sont placés dans ce casier, leurs parois latérales viennent au contact les unes des autres et au contact des parois correspondantes du casier par l'ensemble de leur surface. Les réceptacles peuvent également être cylindriques, auquel cas leurs parois périphériques viennent en contact les unes contre les autres et en contact avec les parois correspondantes du casier par des génératrices.

Pour son parfait ancrage au sol, la structure selon l'invention peut en outre comprendre :
- une plaque ajourée d'ancrage, notamment en treillis de fils métalliques, reliée au bord longitudinal arrière inférieur du casier et revêtue d'un géotextile, et
- des jambes de force reliant la partie supérieure du casier à la partie arrière de la plaque ajourée d'ancrage.

Les remblais portent contre le géotextile placé sur cette plaque ajourée d'ancrage, assurant un parfait ancrage au sol de la structure selon l'invention, et les jambes de force stabilisent le casier par rapport à cette plaque ajourée d'ancrage.

De préférence, dans ce cas, chaque jambe de force est faite en une portion de treillis de fils métalliques.

Les jambes de force ont par conséquent une largeur importante, conférant une bonne rigidité à la structure selon l'invention.

Ces jambes de force peuvent en particulier être formées par des chutes du treillis de fils métalliques ayant servi à la fabrication du casier, de ladite paroi supérieure de fermeture et/ou de ladite plaque ajourée d'ancrage.

Lorsque le casier et ladite plaque ajourée d'ancrage sont en treillis de fils métalliques, les extrémités des jambes de force comprennent avantageusement des crochets destinés à être engagés sur des fils métalliques du treillis dont sont constitués le casier et ladite plaque ajourée d'ancrage.

De préférence, le géotextile est sous la forme d'une chaussette engagée de façon ajustée sur ladite plaque ajourée d'ancrage.

Une parfaite liaison entre ce géotextile et cette plaque est ainsi obtenue.

Lorsque les jambes de force comprennent les crochets précités, la chaussette présente des ouvertures permettant l'engagement de ces crochets sur le fil métallique correspondant, ou n'est pas fermée au niveau de son extrémité arrière de façon à ne pas recouvrir le bord arrière de la plaque ajourée d'ancrage.

L'invention sera bien comprise, et d'autres caractéristiques et avantages de celle-ci apparaîtront, en référence au dessin schématique annexé, représentant, à titre d'exemples non limitatifs, deux formes de réalisation possibles de la structure de gabion concernée.
La figure 1 en est une vue en perspective, selon la première forme de réalisation ;
la figure 2 en est une vue de côté, en une hauteur plus réduite ;
la figure 3 en est une vue de dessus ;
la figure 4 en est une vue de face, et
la figure 5 en est une vue en perspective, selon la deuxième forme de réalisation.
Les figures 1 à 4 représentent une structure de gabion 1 comprenant un casier rigide 2, une série de cinq réceptacles 3 aptes à être placés dans le casier 2, une plaque ajourée d'ancrage 4 et deux jambes de force 5.

Le casier 2 comprend des parois avant, arrière, de fond et latérales en treillis de fils métalliques ayant des mailles de 75 x 75 mm ou de 100 x 100 mm. Ces parois sont reliées les unes aux autres par des agrafes ou par des spirales métalliques 6 dites « queues de cochon », connues en elles-mêmes et donc non particulièrement détaillées.

Ces parois définissent une ouverture supérieure du casier 2, qui est fermée par une paroi supérieure 7 en treillis de fils métalliques, ayant les mêmes mailles que les autres parois. Cette paroi 7 est reliée à ces autres parois par le même genre d'agrafes ou de spirales métalliques.

La paroi arrière du casier est revêtue d'un géotextile 8.

Chaque réceptacle 3 est cylindrique et ouvert à une extrémité supérieure. Il est en un treillis de fils métalliques à mailles de 20 x 20 mm au plus, notamment de 20 x 10 mm ou de 10 x 10 mm

Les réceptacles 3 ont tous des diamètres égaux, qui sont tels que ces réceptacles sont aptes à être placés côte-à-côte dans le casier 2, de façon ajustée, c'est-à-dire avec des portions de leurs parois périphériques en contact les unes avec les autres par des génératrices et d'autres portions de ces parois périphériques qui sont placées contre les parois correspondantes du casier 2.

Au besoin, ces réceptacles 3 sont reliés aux parois du casier 2 par des agrafes telles que précitées.

La plaque ajourée d'ancrage 4 est également faite en treillis de fils métalliques, de mêmes mailles que les parois du casier 2. Elle est reliée au bord longitudinal arrière inférieur de ce casier 2, de manière pivotante afin de pouvoir pivoter entre la position d'utilisation représentée sur la figure 1, dans laquelle elle est perpendiculaire à la paroi arrière du casier 2, et une position de stockage de la structure 1, dans laquelle elle est repliée contre cette paroi arrière du casier 2.

La plaque 4 est revêtue d'une chaussette 9 tubulaire en géotextile, engagée sur elle de façon ajustée mais ne recouvrant pas le bord arrière de cette plaque.

Chaque jambe de force 5 est formée par une portion de treillis de fils métalliques et comprend deux fils longitudinaux dont les extrémités forment des crochets. Ces crochets sont aptes à être engagés respectivement sur le fil supérieur de la paroi arrière du casier 2 et le fil arrière de la plaque ajourée d'ancrage 4.

En pratique, les parois du casier 2, les réceptacles 3, la paroi supérieure 7 et la plaque 4 sont assemblées les uns aux autres pour constituer la structure 1. Sur le site d'utilisation, le casier 2 est positionné puis la plaque 4, revêtue de la chaussette 9, est dépliée, et les jambes de force 5 sont mises en place. Du gravier est alors déposé dans les réceptacles 3 puis l'arrière du gabion ainsi constitué est remblayé jusqu'à hauteur du bord supérieur du casier 2, recouvrant la plaque 4 et les jambes de force 5.

Le casier 2, rigide, joue le rôle d'une armature de contention, et le placement ajusté des réceptacles 3 dans ce casier 2 permet, lors du remplissage de gravier, une contention des parois périphériques de ces réceptacles 3 nonobstant le poids de ce gravier, prévenant ainsi tout bombement de ces parois périphériques sous ce poids.

Le casier 2 et les réceptacles peuvent avoir différentes hauteurs, et les plaques peuvent avoir différentes largeurs, comme montré par les figures 1 et 2.

La figure 5 montre une forme de réalisation de l'invention ne comprenant que le casier 2 et les réceptacles 3, mais pas la plaque 4 ni les jambes de force 5.

Il apparaît de ce qui précède que l'invention fournit une structure de gabion 1 présentant, par rapport aux structures homologues existantes, les avantages déterminants de :
- permettre de s'affranchir du travail de rangement de pierres, étant donné que le gravier est déposé en vrac dans les réceptacles 3 ; le poids de ce gravier reste néanmoins suffisant pour conserver au gabion obtenu de bonnes capacités à stabiliser un remblai ou à habiller un front de talus ;
- permettre que le gravier soit déposé dans les réceptacles 3 au travers de la paroi 7, éliminant de ce fait toute opération de fermeture du casier 2 postérieurement à la mise en place du gabion ;
- permettre de constituer un gabion ayant un aspect visuel spécifique et adaptable aux désidératas d'un client, en remplissant les différents réceptacles 3 d'un même casier 2 de graviers de nature et/ou de couleurs différentes ;
- fournir une structure de gabion légère, compacte, facile à transporter, peu encombrante, et comportant des géotextiles en place sur elle, ces géotextiles ayant été intégrés à elle au moment de sa fabrication.

## Revendications

1. Structure de gabion (1), comprenant un casier rigide (2) à parois ajourées, notamment en treillis de fils métalliques, **caractérisée en ce qu'**elle comprend également une série de réceptacles (3) aptes à être placés côte-à-côte dans le casier (2), de façon ajustée, c'est-à-dire avec des parois latérales ou des portions de paroi latérales de ces réceptacles (3) qui sont placées les unes contre les autres, et d'autres parois latérales ou portions de paroi latérales de ces réceptacles (3) qui sont placées contre les parois correspondantes du casier (2) ; les réceptacles (3) sont en un treillis de fils métalliques à mailles faisant au plus 20 x 20 mm, notamment 20 x 10 mm ou 10 x 10 mm ; ils sont ouverts à une extrémité placée sur le côté supérieur du casier (2) et sont destinés à recevoir du gravier à l'intérieur d'eux.

2. Structure de gabion (1) selon la revendication 1, **caractérisée en ce qu'**elle comprend une paroi supérieure ajourée (7) de fermeture du casier (2), notamment en treillis de fils métalliques, reliée au casier (2).

3. Structure de gabion (1) selon la revendication 1 ou la revendication 2, **caractérisée en ce que** les différents réceptacles (3) sont remplis de graviers de nature et/ou de couleurs différentes.

4. Structure de gabion selon l'une des revendications 1 à 3, **caractérisée en ce que** les réceptacles sont parallélépipédiques.

5. Structure de gabion (1) selon l'une des revendications 1 à 3, **caractérisée en ce que** les réceptacles (3) sont cylindriques.

6. Structure de gabion (1) selon l'une des revendications 1 à 5, **caractérisée en ce qu'**elle comprend en outre :
- une plaque ajourée d'ancrage (4), notamment en treillis de fils métalliques, reliée au bord longitudinal arrière inférieur du casier (2) et revêtue d'un géotextile (9), et
- des jambes de force (5) reliant la partie supérieure du casier (2) à la partie arrière de la plaque ajourée d'ancrage (4).

7. Structure de gabion (1) selon la revendication 6, **caractérisée en ce que** chaque jambe de force (5) est faite en une portion de treillis de fils métalliques.

8. Structure de gabion (1) selon la revendication 7, **caractérisée en ce que** le casier (2) et ladite plaque ajourée d'ancrage (4) sont en treillis de fils métalliques, et **en ce que** les extrémités des jambes de force (5) comprennent des crochets destinés à être engagés sur des fils métalliques du treillis dont sont constitués le casier (2) et ladite plaque ajourée d'ancrage (4).

9. Structure de gabion (1) selon l'une des revendications 6 à 8, **caractérisée en ce que** ledit géotextile est sous la forme d'une chaussette (9) engagée de façon ajustée sur ladite plaque ajourée d'ancrage (4).

10. Structure de gabion (1) selon les revendications 8 et 9, **caractérisée en ce que** la chaussette (9) présente des ouvertures permettant l'engagement des crochets sur le fil métallique correspondant, ou n'est pas fermée au niveau de son extrémité arrière de façon à ne pas recouvrir le bord arrière de la plaque ajourée d'ancrage (4).
